# EUROPÄISCHE PATENTSCHRIFT

(11) **EP 0 323 567 B1**
(45) Veröffentlichungstag und Bekanntmachung des Hinweises auf die Patenterteilung: **23.02.1994**
(21) Anmeldenummer: 88119727.1
(22) Anmeldetag: 26.11.1988
(51) Int. Cl.: H01R 13/516, H01R 13/629

(54) **Steckerhalterung für eine Flachsteckerverbindung**
Attachment of a connector for a connection of a flat connector
Fixation d'un connecteur pour la connexion d'un connecteur plat

(30) Priorität: 08.01.1988 DE 8800118 U
(43) Veröffentlichungstag der Anmeldung: 12.07.1989
(73) Patentinhaber: Licentia Patent-Verwaltungs-GmbH, 60596 Frankfurt (DE)
(72) Erfinder: Grevenstette, Heinrich, Dipl.-Ing., D-2900 Oldenburg (DE); Appeldorn, Alfred, Dipl.-Ing., D-2904 Hatten-Sandkrug (DE); Hadeler, Dieter, Dipl.-Ing., D-2900 Oldenburg (DE)
(74) Vertreter: Lertes, Kurt, Dr.

(56) Entgegenhaltungen:
- FR-A- 1 367 162
- FR-A- 1 435 712
- US-A- 4 084 875

## Beschreibung

Die Erfindung bezieht sich auf eine Steckverbindung mit mindestens einem Flachstecker und zugehöriger Flachsteckerhülse sowie einer die Flachsteckerhülse aufnehmenden Halterung, die vorzugsweise aus einem thermoplastischen Werkstoff besteht. Der Flachstecker ist in einem Gerätegehäuse in der Art angeordnet, daß nur die Steckerzunge aus dem Gehäuse herausragt. Die darauf aufgesteckte Steckhülse wird dabei nur durch die aufgrund ihrer Formgebung vorhandene Federwirkung festgehalten und ist folglich relativ leicht abziehbar oder sie löst sich infolge der Einwirkungen auftretender Schwingungen am Gehäuse von selbst.

Durch die US-PS 4,084,875 ist eine Steckerverbindung bekannt, welche eine Vielzahl von Einzelbauelementen aufweist. So ist eine gesonderte Mutter vorgesehen, um eine sichere Steckverbindung zu gewährleisten. Daher ist auch die Handhabung dieser Steckverbindung sehr kompliziert.

Der vorliegenden Erfindung liegt daher die Aufgabe zugrunde, die Halterung derart weiter zu entwickeln, daß das Abziehen der Flachsteckerhülse vom zugehörigen Flachstecker nur unter Aufhebung einer Verriegelung möglich ist, daß die Anschlußlitze zugentlastet und daß deren Abknicken am Hülsenende verhindert ist.

Diese Aufgabe wird gemäß der Erfindung durch die im Kennzeichen des Anspruchs 1 aufgeführten Maßnahmen gelöst, während in den Unteransprüchen besonders vorteilhafte Weiterbildungen der Erfindung gekennzeichnet sind.

Die Erfindung bringt den Vorteil mit sich, daß sich die Verbindung Flachstecker - Steckerhülse nicht mehr durch Erschütterung, geringe Zugkräfte, seitlich angreifende Kräfte oder dgl. lösen kann, sondern fest in der gleichachsigen Verbindungslage verrastet ist. Ein weiterer Vorteil besteht darin, daß die Halterung problemlos auf die bereits mit der Anschlußlitze verbundene Flachsteckhülse aufsetzbar ist. Ein weiterer Vorteil besteht schließlich darin, daß aufgrund der Formgestaltung der Halterung und ihrer Gegenhalterung eine Sicherung gegen Abziehen auch durch größere an der Anschlußlitze angreifende Kräfte sowie gegen das Abknicken der Anschlußlitze am Hülsenende gegeben ist.

Ein bevorzugtes Ausführungsbeispiel der Erfindung ist in der Zeichnung dargestellt und wird im folgenden näher beschrieben. Es zeigen:
- Figur 1: die Seitenansicht der am Gerät befestigten Steckerhalterung,
- Figur 2: die dazugehörige Draufsicht und
- Figur 3: die Ansicht in Steckerachsrichtung.

Wie aus Figur 1 ersichtlich, umfaßt die Steckerhalterung 1 die Flachsteckhülse 2 nur soweit, daß das die Flachsteckerverbindung 3 umfassende buchsenartige Kontaktteil 4 aus der Steckerhalterung 1 herausragt, während das die Anschlußlitze 6 elektrisch leitend umfassende Zwischenstück 5 und das die Isolation der Anschlußlitze 6 umfassende Endstück 7 von der Steckerhalterung 1 aufgenommen sind. Das der Anschlußlitze 6 zugewandte Ende des buchsenartigen Kontaktteiles 4 besitzt einen größeren bzw. andersartig geformten Querschnitt als das daran anschließende, die Anschlußlitze 6 elektrisch leitend umfassende Zwischenstück 5. Nach dem Einbringen in die Steckerhalterung 1 liegt dieses Ende des Kontaktteiles 4 an deren Stirnseite an bzw. kommt dort durch Zugbelastung auf die Anschlußlitze 6 zum Anliegen. Auf diese Weise wird bewirkt, daß die von der Anschlußlitze 6 auf die Flachsteckerhülse 2 übertragenen Zugkräfte auf die Steckerhalterung 1 übertragen und von ihr aufgenommen werden. Infolge deren Verrastung am Gerätegehäuse 9 ist das Abfangen relativ großer Zugkräfte problemlos möglich.

Die Kontaktzunge des Flachsteckers 3 ragt seitlich aus einem Gerätegehäuse 9 heraus und wird von einer vorspringenden Isolierplatte 10 nach zumindest einer Seite hin überragt und abgedeckt. Die Isolierplatte 10 wird von dem in Steckerachsrichtung vorspringenden Arm 11 der Steckerhalterung 1 übergriffen und rastet mit dem am Ende des Armes 11 befindlichen Rasthaken 12 hinter einem Vorsprung 13 am Gehäuse 9 ein. Eine sowohl seitlich als auch in Steckerachsrichtung vorspringende Führungsschiene 14 ist an der Steckerhalterung 1 derart angeordnet, daß sie die Isolierplatte 10 untergreift, eine Gegenhaltung zum Rasthaken 12 bildet und mit ihrer formschlüssig an der freien Kante der Isolierplatte 10 anliegenden Hinter- oder Anschlagkante 15 eine mögliche Verdrehung der Steckerhalterung 1 zur Steckachsrichtung verhindert. Zu diesem Zweck kann die Führungsschiene 14 in vorteilhafter Weise breiter ausgebildet sein als die Steckerhalterung 1, wie dies aus den Figuren 2 und 3 ersichtlicht ist.

Die Figur 2 zeigt die Draufsicht auf die am Gehäuse 9 verrastete Steckerhalterung 1. Um den seitlichen Halt der aufgesetzten Steckerhalterung 1 zu verbessern, befindet sich auf dem Gehäuse 9 rechtwinklig zum Vorsprung 13 ein weiterer Vorsprung 16, an welchem der vorspringende Arm 11 längsseitig anliegt.

Die Figur 3 schließlich zeigt die Rückansicht der aufgesetzten Steckerhalterung 1. Auch aus dieser Figur ist die Anlage des Armes 11 am Vorsprung 16 deutlich erkennbar. Weiterhin erkennbar ist eine seitliche Einschlitzung 17 der Steckerhalterung 1, die über ihre gesamte Länge verläuft und in welche die Flachsteckhülse 2 mit der zugehörigen Anschlußlitze 6 von der Seite her in die Aufnahmen eingeschoben werden kann. Dadurch ergibt sich der Vorteil, daß die Flachsteckhülse 2 erst nach Fertigstellung der Steckerhalterung 1 in diese eingebracht werden kann und nicht umspritzt zu werden braucht.

Wie aus den Figuren ersichtlich, sind die vorspringenden Kanten der Teile 12, 13 und 14 abgeschrägt ausgebildet um den Steckvorgang zu erleichtern.

Der überstehende Teil der Steckerhalterung 1 umfaßt die Anschlußlitze 6 und dient als Knickschutz.

Die Isolierplatte 10 kann in vorteilhafter Weise über eine oder mehrere konsolenartig ausgebildete schmale Stützen mit den Gehäusen 9 verbunden sein, die dann eine seitliche Anlage für die Führungsschiene 14 bilden.

Die vorbeschriebene Anordnung ist beispielsweise zur Verbindung eines am Bürstenhalter eines Elektromotors angeordneten Flachsteckers mit der zugehörigen Anschlußleitung geeignet.

## Patentansprüche

1. Steckerhalterung für eine Flachsteckerverbindung, insbesondere für den Hülsen- oder Kupplungsteil der Verbindung, **dadurch gekennzeichnet,** daß die Steckerhalterung (1) außerhalb der Steckerhülsenachse liegend sowohl einen in deren Richtung vorspringenden Rasthaken (12) als auch eine parallel zu diesem Rasthaken (12) verlaufende, eine Anschlagkante (15) aufweisende Führungsschiene (14) aufweist, die als schlitzförmige Aufnahme für eine Isolierplatte (10) eines die Flachsteckerverbindung (3) aufnehmenden Gerätegehäuses (9) ausgebildet ist, wobei die Isolierplatte (10) formschlüssig an der Anschlagkante (15) der Führungsschiene (14) anliegt und daß an dem Gerätegehäuse (9) ein Vorsprung (13) angeordnet ist, hinter dem der Rasthaken (12) einhakt.

2. Steckerhalterung nach Anspruch 1, **dadurch gekennzeichnet,** daß der Vorsprung (13) einen weiteren, in Steckerachsrichtung verlaufenden Vorsprung (16) aufweist, der den Rasthaken (12) seitlich führt.

3. Steckerhalterung nach den Ansprüchen 1 oder 2, **dadurch gekennzeichnet,** daß die Führungsschiene (14) breiter als der Rasthaken (12) ausgebildet ist und mindestens mit einer ihrer beiden Längsseiten an einer der die Isolierplatte (10) untergreifenden Stützen anliegt.

4. Steckerhalterung nach den Ansprüchen 1 bis 3, **dadurch gekennzeichnet,** daß die Steckerhalterung (1) eine Einschlitzung (17) zur Aufnahme der Flachsteckerhülse (2) und der Anschlußlitze (6) aufweist.

5. Steckerhalterung nach den Ansprüchen 1 bis 4, **dadurch gekennzeichnet,** daß das buchsenartige Kontaktteil (4) der Flachsteckerhülse (2) mit seinem der Anschlußlitze (6) zugewandtem Ende an der stirnseitigen Wandung (18) der Steckerhalterung (1) anliegt, so daß über die Anschlußlitze (6) auf die Flachsteckerhülse (2) einwirkende Zugkräfte auf die Steckerhalterung (1) übertragen und von dieser aufgenommen werden.

## Claims

1. Plug holder for a flat plug connection, particularly for the sleeve part or coupling part of the connection, characterised thereby that the plug holder (1) has, disposed outside the plug sleeve axis, not only a detent hook (12) projecting in the direction thereof, but also a guide rail (14), which extends parallel to this detent hook (12), has an abutment edge (15) and is formed as a slot-shaped receptacle for an insulating plate (10) of an apparatus housing (9) receiving the flat plug connection (3), wherein the insulating plate (10) shape-lockingly contacts the abutment edge (15) of the guide rail (14), and that a projection (13), behind which the detent hook (12) hooks in, is arranged at the apparatus housing (9).

2. Plug holder according to claim 1, characterised thereby that the projection (13) has a further projection (16), which extends in plug axial direction and laterally guides the detent hook (12).

3. Plug holder according to claims 1 or 2, characterised thereby that the guide rail (14) is constructed to be wider than the detent hook (12) and rests by at least one of its two longitudinal sides against one of the supports engaging under insulating plate (10).

4. Plug holder according to claims 1 to 3, characterised thereby that the plug holder (1) has a slot (17) for the reception of the flat plug sleeve (2) and the connecting wire (6).

5. Plug holder according to claims 1 to 4, characterised thereby that the bush-shaped contact part (4) of the flat plug sleeve (2) rests by its end facing the connecting wire (6) against the frontal wall (18) of the plug holder (1), so that tension forces acting on the flat plug sleeve (2) by way of the connecting wire (6) are transmitted to the plug holder (1) and absorbed by this.

## Revendications

1. Fixation de connecteur pour une connexion de connecteur plat, en particulier pour l'élément femelle ou l'élément d'accouplement de la connexion, caractérisée en ce que la fixation de connecteur (1), située à l'extérieur de l'axe de l'élément femelle du connecteur, présente un crochet d'encliquetage (12) faisant saillie dans sa direction ainsi qu'un rail de guidage (14) parallèle à ce crochet d'encliquetage (12) et présentant un bord de butée (15), lequel rail de guidage est conçu en tant que logement en forme de fente pour une plaque isolante (10) d'un boîtier d'appareil (9), contenant la connexion de connecteur plat (3), la plaque isolante (10) s'appliquant par concordance de forme contre le bord de butée (15) du rail de guidage (14) et en ce que sur le boîtier d'appareil (9) il est prévu une partie saillante (13) derrière laquelle s'accroche le crochet d'encliquetage (12).

2. Fixation de connecteur selon la revendication 1, caractérisée en ce que la partie saillante (13) présente une autre partie saillante (16) s'étendant dans la direction de l'axe du connecteur, qui guide latéralement le crochet d'encliquetage (12).

3. Fixation de connecteur selon les revendications 1 ou 2, caractérisée en ce que le rail de guidage (14) est plus large que le crochet d'encliquetage (12) et s'applique au moins par l'un de ses deux grands côtés contre l'un des appuis passant sous la plaque isolante (10).

4. Fixation de connecteur selon les revendications 1 à 3, caractérisée en ce que la fixation de connecteur (1) présente une fente (17) destinée à loger l'élément femelle du connecteur plat (2) et le cordon de branchement (6).

5. Fixation de connecteur selon les revendications 1 à 4, caractérisée en ce que la pièce de contact (4) en forme de douille de l'élément femelle (2) du connecteur plat s'applique avec son extrémité tournée vers le cordon de branchement (6) contre la paroi (18) frontale de la fixation de connecteur (1), ce qui fait que les forces de traction agissant par le cordon de branchement (6) sur l'élément femelle (2) du connecteur plat sont transmises à la fixation de connecteur (1) et absorbées par celle-ci.
